# EUROPÄISCHE PATENTSCHRIFT

(11) **EP 0 457 189 B1**
(45) Veröffentlichungstag und Bekanntmachung des Hinweises auf die Patenterteilung: **09.08.1995**
(21) Anmeldenummer: 91107522.4
(22) Anmeldetag: 08.05.1991
(51) Int. Cl.: B08B 9/093, B08B 101/06

(54) **Vorrichtung zur Reinigung von Behältern**
Device for cleaning containers
Dispositif pour le nettoyage des récipients

(30) Priorität: 18.05.1990 DE 9005694 U
(43) Veröffentlichungstag der Anmeldung: 21.11.1991
(73) Patentinhaber: Frohn, Walter Dr.-Ing., D-81545 München (DE)
(72) Erfinder: Frohn, Walter Dr.-Ing., D-81545 München (DE)
(74) Vertreter: Freiherr von Welser, Hubert

(56) Entgegenhaltungen:
- DE-B- 2 900 285
- US-A- 2 717 608

## Beschreibung

Die Erfindung betrifft eine Vorrichtung zum Reinigen von Behältern, insbesondere von Behältern für gefährliche Flüssigkeiten, in der die Behälter mit nach unten gekehrter Ausgußöffnung von endlosen in ihren Umkehrpunkten um horizontale Achsen umlaufenden Kettenbändern taktweise an den in gleichen Abständen hintereinanderliegenden Behandlungsstationen gefördert werden.

Bekannte derartige Vorrichtungen dienen in den meisten Anwendungsformen zum Reinigen und auch zum Wiederfüllen von Büchsen, Flaschen oder kleineren Fässern für den Bedarf der Genuß- und Nahrungsmittelindustrie, die von verhältnismäßig leicht löslichen Inhaltsresten gereinigt werden sollen. Eine der eingangs genannten Vorrichtungen, beschrieben in DE A 38 24 379, ist für die Reinigung von kleineren flaschenartigen Behältern oder kleineren Fässern bestimmt. Bei ihr werden diese Behältnisse zunächst in mehreren Reinigungsstationen über Reinigungsköpfen unter Anheben vom Kettenband gespült und nach Durchgang durch eine Wartestation wieder von Füllköpfen gefüllt, wobei die Düsenköpfe auf die Armatur der Behälter passende Masken aufweisen.

Mit keiner der bekannten Reinigungsvorrichtungen lassen sich die aus Kunststoff bestehenden stapelbaren Behälter für gefährliche Flüssigkeiten so reinigen, daß die gereinigten Behälter den geltenden und zu erwartenden Sicherheitsbedingungen und Vorschriften genügen. Die im Verkehr befindlichen Behälter für gefährliche Flüssigkeiten sind in vielen Fällen infolge ihrer Formgebung schwer oder nicht restlos entleerbar oder ihre Entleerung erfolgt nicht mit der notwendigen Sorgfalt. Es muß daher vor der Reinigung der Innenwände für eine vollständige und sichere Restentleerung gesorgt werden, wobei die erhaltenen Flüssigkeitsreste mit Sicherheit aufgefangen und entsorgt werden müssen. Ebenso muß die Reinigungsflüssigkeit vollständig entfernt werden, bevor der Behälter mit Luft ausgetrocknet wird.

Hieraus ergibt sich die der Erfindung gestellte Aufgabe der sicheren Entleerung der Reste der vorher in den Behältern beförderten Flüssigkeit und der vollständigen Reinigung auch schwer zugänglicher Innenbereiche sowie der vollständigen Entleerung und Austrocknung der benutzten Reinigungsflüssigkeit. Ferner muß die Vorrichtung die ihr von Hand oder automatisch zugeführten Behälter in einfacher Weise aufnehmen und nach ihrer Behandlung wieder abgeben. Die Vorrichtung muß auch auf die verschiedenen Behälterformen und -grössen leicht umstellbar sein sowie einen großen Durchsatz je Zeit ermöglichen.

Die Aufgaben werden durch die angegebenen Maßnahmen gelöst, wie sie im Patentanspruch 1 und in den von diesem abhängigen Patentansprüchen gekennzeichnet sind.

Ein Ausführungsbeispiel der Erfindung wird anhand der Zeichnungen näher beschrieben. Diese zeigen
- Figur 1: eine Seitenansicht der erfindungsgemäßen Vorrichtung
- Figur 2: einen Schnitt in Ebene II-II in Figur 1
- Figur 3: einen Schnitt durch eine weitere Ausführungsform im Schnitt in der Ebene III-III in Figur 1
- Figur 4: einen Ausschnitt aus Figur 2, in Figur 2 mit II bezeichnet.

Die in Figur 1 dargestellte Vorrichtung weist ein langgestrecktes etwa 1,5 m hohes Gestell 1 auf, an dessen Enden je zwei horizontale Achsen 2 mit Kettenrädern 3 vorgesehen sind, auf denen ein endloses Kettenband 4 für den Transport der zu reinigenden Behälter 5 umläuft. Dieses Kettenband 4 besteht aus zwei seitlich angeordneten, auf den Kettenrädern 3 laufenden Gliederketten 6, die in Abständen von in etwa der üblichen Breite der Behälter 5 mit Querstäben 7 untereinander verbunden sind. Auf diesen Querstäben 7 sind Masken 8 für die Aufnahme der Behälter 5 angeordnet, die an die Form des Oberteils der Behälter 5 anpaßbar oder nach der Bauform der zur Reinigung anfallenden Behälter 5 auswechselbar sind und einen Durchbruch für die Ausgußöffnung 9 der Behälter 5 aufweisen.

Die Behälter für gefährliche Flüssigkeiten haben üblicherweise eine Quaderform mit abgerundeten Ecken und Kanten meist rechteckiger Draufsicht. Die Ausgußöffnung 9 muß, um eine vollständige Entleerung des Behälters 5 zu ermöglichen, in der Mitte der Oberkante einer der Behälterschmalseiten 10 vorgesehen sein.

Die Masken 8 sind so ausgestaltet, daß der aufgesetzte Behälter 5 mit seiner größeren Breitseite 11 quer zum Kettenband 4 und dessen Förderrichtung und zudem schräg mit seiner die Ausgußöffnung 9 aufweisenden Kante nach unten gestellt ist, um ein Auslaufen und Abtropfen der im Behälter 5 noch enthaltenen Rest- bzw. Reinigungsflüssigkeit zu ermöglichen.

Die Quer- und Schrägstellung der Behälter 5 ermöglicht zudem einen langen Hubweg von Düsenköpfen 12, 13, die von einer Lanze 14 von einem Arbeitszylinder 15 schräg von unten und von der Außenseite des Gestells 1 in die Ausgußöffnung 9 des Behälters 5 eingefahren werden können.

Wie Figur 2 dies zeigt, sind die Masken 8 an ihrer in Laufrichtung vorderen Seite an einem Querstab 7 des Kettenbandes 4 angelenkt und sie sind an ihrer Rückseite an dem nachfolgenden Querstab mit Langlöchern befestigt, um die Bewegung beim Umlauf um die Kettenräder 3 und die dabei eintretende Verkürzung der Abstände der Querstäbe 7 auszugleichen. Die Maske 8 liegt auf der für die Ausgußöffnung 9 des Behälters 5 bestimmten Seite parallel zu der Gliederkette 6, der in der Zeichnung linken, auf den beiden sie tragenden Querstäben 7 unmittelbar auf, auf ihrer anderen Seite bei der anderen Gliederkette 6' auf einem Lagerbock 16, wodurch sich die Schrägstellung des Behälters 5 ergibt. Dieser wird durch den Rahmen 17 in der Maske 8 festgehalten. Im Bereich der Ausgußöffnung 9 des Behälters 5 weist die Maske 8 eine Durchbrechung 18 für den Zugang der Düsenköpfe 12, 13 auf. In jeder Bearbeitungsstation kann ein von einem Arbeitszylinder 19 andrückbarer Niederhalter 20 auf dem Boden des Behälters 5 angreifen, der ihn in der Maske 8 festdrückt.

Die Behälter 5 werden auf der in Figur 1 linken Seite des Gestells 1 von den sich am Kettenband 4 nach oben drehenden Masken 8 aufgenommen. Sie können dazu entweder von Hand oder automatisch von einem Förderband positioniert werden. Die Behälter 5 durchlaufen zunächst die Abtropfstationen 21 und 22, unter denen sich eine Auffangwanne 23 befindet, in der die sich aus den Behältern 5 entleerende Flüssigkeit gesammelt wird.

Um ein restloses Entleeren von Flüssigkeiten höherer Viskosität zu erreichen, kann in der letzten Abtropfstation 22 eine Schwenk- und Rüttelvorrichtung vorgesehen sein, wie dies Figur 3 darstellt. Dazu muß die Maske 8' auf der in der Zeichnung zu Figur 3 linken Seite entlang der Gliederkette 6 in einem Gelenk 24 nach oben schwenkbar sein und auf dem Lagerbock 16 lose aufliegen. Auf der in der Zeichnung rechten Seite ist ein Rüttler 25 vorgesehen. Dieser Rüttler 25 besteht aus einem seitlich am Gestell 1 schräg nach innen gestellten Arbeitszylinder 26, der eine Kolbenstange 27 aus- und einfahren kann, an deren oberen Ende ein Kopf 28 aus elastomerem Material vorgesehen ist. An den Masken 8 ist bei dieser Ausführungsform je ein Arm 29a vorgesehen, an dem der Kopf 28 angreift. Durch entsprechende Steuerung des Arbeitszylinders 26 kann der Behälter 5 entweder um das Gelenk 24 geschwenkt und/oder in einer, der Viskosität der zu entfernenden Restflüssigkeit entsprechenden Frequenz bei kleiner Amplitude gerüttelt werden. Auf der anderen Seite des Gestells 1 ist an einem feststehenden Arm 30 ein elastischer Puffer 31 vorgesehen, gegen den das obere Eck des Behälters 5 anschlägt und der ein Herauskippen des Behälters 5 bei der Schwenkbebewegung verhindert. Die Schwenk- und Rüttelbewegung des Rüttlers 25 erfolgt nicht nur gegen das Gewicht des Behälters 5, sondern vor allem gegen die Wirkung einer Feder 32, die zwischen der Maske 8 und dem Lagerbock 16 gespannt ist. Wenn ein solcher Rüttler 25 vorgesehen ist, müssen alle Masken 8, so wie vorstehend beschrieben, gegen die Kraft der Feder 32 um das Gelenk 24 schwenkbar sein.

Die auf der Unterseite des Gestells 1 zurückgeführten leeren, nach unten hängenden Masken 8 würden für die Kraft der Feder 32 zu schwer sein und abkippen. Es sind daher an den Enden der Arme 29a Rollen 33 vorgesehen, die auf einer in den Zeichnungen nicht dargestellten Bahn laufen, sobald die Masken 8 auf die Unterseite des Gestells 1 um die in der Figur 1 rechten Kettenräder 3 nach unten geschwenkt werden.

Nach der letzten Abtropfstation bzw. der mit der vorstehenden Rüttelvorrichtung versehenen Station 22 gelangen die Behälter 5 in die eigentliche Reinigungsstation 34, in der der Düsenkopf 13 durch ihre Ausgußöffnung 9 in sie eingefahren wird. Der Düsenkopf 13 ist am Ende der Lanze 14 angeordnet, die von dem Arbeitszylinder 15 in die Behälter 5 geschoben und nach Beendigung des Reinigungsvorgangs zurückgezogen wird und durch die Reinigungsflüssigkeit zum Düsenkopf 13 unter Druck zugeführt wird. Der Düsenkopf 13 weist Düsenöffnungen auf, durch die die gesamte Innenwandung Behälter 5 mit der Reinigungsflüssigkeit ausgespritzt wird. An der Lanze 14 ist eine weitere Düsenanordnung 35 vorgesehen, die beim Einfahren der Lanze 14 in den Behälter 5 kurz oberhalb der Ausgußöffnung 9 liegt und schräg nach unten gerichtete Düsenöffnungen aufweist, um die schwer zugänglichen inneren Schulterbereiche beiderseits der Ausgußöffnung 9 des Behälters 5 zu erreichen. Des weiteren ist an der Lanze 14 um diese liegend ein Düsenring 36 vorgesehen, der mit der Zuleitung für die Reinigungsflüssigkeit in der Lanze 14 mit einer Rohrleitung 37 in Verbindung steht und der bei ausgefahrener Lanze 14 außen um den Gewindestutzen 38 der Ausgußöffnung 9 liegt. Mit den nach innen gerichteten Düsen dieses Düsenringes 36 werden die Gewindegänge und der Ansatz des Gewindestutzens 38 besprüht, die von der im Behälter 5 enthalten gewesenen Flüssigkeit beim Verfüllen, Ausgießen und vor allem beim Abtropfen verunreinigt wurden. Um den Düsenring 36 ist eine an der Lanze 14 befestigte Auffangschale 39 vorgesehen, die mit einer Schlauchleitung 40 mit einem Sammelbecken 41 verbunden ist, in das die rückfließende Reinigungsflüssigkeit von einer Pumpe 42 abgezogen wird.

In dieser Station 34 ist es vor allem notwendig, den Behälter 5 gegen den Druck des Aussprühens mit Reinigungsflüssigkeit in der Maske 8 durch Niederhalter 20 festzuhalten, der an einer am Gestell 1 feststehenden Stange 43 höhenverschiebbar befestigt ist.

Nach der Reinigungsstation 34 folgt wieder eine Abtropfstation 44, die ebenfalls mit einem Rüttler 25 versehen sein kann wie die Station 22. Die Reste der Reinigungsflüssigkeit werden in eine Sammelwanne 45 entleert, die wiederum mit dem Sammelbehälter 41 über ein Rohr 46 in Verbindung steht.

Die letzte Station ist die Trocknungsstation 47, in der, wie in der Reinigungsstation, ein Düsenkopf 13 von einer von einem Arbeitszylinder 15 bewegten Lanze 14 in die Ausgußöffnung 9 des Behälters 5 eingefahren werden kann. Durch diese Lanze 14 und die Düsen des Düsenkopfes 13 wird hier heiße Druckluft in den Behälter 5 eingeblasen, wobei wiederum die kritischen Räume der Behälterschultern durch die Düsenanordnung besonders berücksichtigt sind.

An der Lanze 14 der Trocknungsstation 47 ist wie in der Reinigungsstation 34 eine Auffangschale 39 mit einer Schlauchleitung 40 zum Sammelbehälter 41 vorgesehen, um die noch abtropfenden Reste der Reinigungsflüssigkeit abzuführen.

Nach Beendigung der Trocknung werden die Behälter 5 am in der Zeichnung zu Figur 1 rechten Ende des Gestells 1 bei der Abwärtsbewegung des Kettenbandes 4 entweder von Hand abgenommen oder bei Abkippen der Masken 8 auf ein Transportband abgegeben.

Die Masken 8 bestehen aus einer Grundplatte 29, auf der der Rahmen 17, der aus in Langlöchern verschiebbaren Teilen 48, 49, 59, 51 besteht, steht. Diese Teile lassen sich an die jeweilige Behälterform einstellen und mit Flügelschrauben 52, 53, 54 sichern.

Die gesamte Anlage ist in ihren einzelnen Funktionen und Bewegungen elektronisch gesteuert. Das Steuerpult ist in Figur 1 auf der linken Seite des Gestells 1 bei 55 gezeigt.

### Bezugszeichenverzeichnis

- 1: Gestell
- 2: Achsen
- 3: Kettenräder
- 4: Kettenband
- 5: Behälter
- 6,6': Gliederkette
- 7: Querstäbe
- 8,8': Masken
- 9: Ausgußöffnung
- 10: Schmalseite von 5
- 11: Breitseite von 5
- 12,13: Düsenköpfe
- 14: Lanze
- 15: Arbeitszylinder
- 16: Lagerbock
- 17: Rahmen von 8
- 18: Durchbrechung von 8
- 19: Arbeitszylinder zu 20
- 20: Niederhalter
- 21,22: Abtropfstationen
- 23: Auffangwanne
- 24: Gelenk
- 25: Rüttler
- 26: Arbeitszylinder
- 27: Kolbenstange
- 28: Kopf zu 27
- 29: Grundplatte
- 29a: Arm
- 30: Arm an 1
- 31: Puffer
- 32: Feder
- 33: Rollen
- 34: Reinigungsstation
- 35: weitere Düsenanordnung
- 36: Düsenring
- 37: Rohrleitung
- 38: Gewindestutzen
- 39: Auffangschale
- 40: Schlauchleitung
- 41: Sammelbehälter
- 42: Pumpe
- 43: Stange
- 44: Abtropfstation
- 45: Sammelwanne
- 46: Rohr
- 47: Trocknungsstation
- 48-51: Halterungen
- 52-54: Flügelschrauben
- 55: Steuerpult

## Patentansprüche

1. Vorrichtung zum Reinigen von Behältern (5), insbesondere von Behältern für gefährliche Flüssigkeiten, in der die Behälter (5) mit nach unten gekehrter Ausgußöffnung (9) von endlosen in ihren Umkehrpunkten um horizontale Achsen (2) umlaufenden Kettenbändern (4) taktweise an den in gleichen Abständen hintereinanderliegenden Behandlungsstationen (21,21,34,44,47) gefördert werden,
dadurch gekennzeichnet, daß das Kettenband (4) zwei randseitige Gliederketten (6) aufweist, zwischen denen Querstäbe (7) angeordnet sind, an denen der Oberseite der zu reinigenden Behälter (5) angepasste mit dem Kettenband (4) umlaufende Masken (8,8') lösbar befestigt sind, das ferner im oberen Verlauf des Kettenbandes (4) eine Mehrzahl von Abtropfstationen (21, 22), eine Reinigungsstation (34) zum Ausspritzen der Behälter (5) mit einer Reinigungsflüssigkeit, danach eine weitere Abtropfstation (44) zum Entfernen der Reste der Reinigungsflüssigkeit und schließlich einer Trocknungsstation (47) zum Einblasen von Heißluft in die Behälter (5) vorgesehen sind, daß ferner die Behälter (5) in den Masken (8) schräg mit ihrer Ausgußöffnung (9) als ihrem tiefsten Punkt anordnenbar sind, und daß schließlich die Düsenköpfe (12,13) in die Ausgußöffnung (9) einfahrbar sind.

2. Vorrichtung nach Anspruch 1,
dadurch gekennzeichnet, daß die Masken (8) mit einem der Form der Behälter (5) angepaßten Rahmen (17) versehen sind, der auf einer Grundplatte (29) angeordnet ist, die eine Durchbrechung (18) für die Ausgußöffnung (9) des Behälters (5) auf einer Seite aufweist, und daß die Grundplatte (29) an dieser Seite unmittelbar auf dem Kettenband (4) und auf ihrer gegenüberliegenden Seite zur Schrägstellung des Behälters (5) auf einem Lagerbock (16) auf dem Kettenband (4) aufliegt, wobei die vorauslaufende Seite der Grundplatte (29) bzw. des Lagerbocks (16) mit einem Querstab (7) des Kettenbandes (4) fest und mit ihrer bzw. ihren gegenüberliegenden Seiten mit Langlöchern an einem nachlaufenden Querstab (7) befestigt sind.

3. Vorrichtung nach Anspruch 1,
dadurch gekennzeichnet, daß die Grundplatte (29) längs der für die Ausgußöffnung (9) des Behälters (5) bestimmten Seite an dem Kettenband (4) mit einem Gelenk (24) und mit ihrer anderen Seite auf dem Lagerbock (16) lose aufliegt, und daß ferner am Gestell (1) ein Rüttler (25) vorgesehen ist, der eine von einem Arbeitszylinder (26) verschiebbare Kolbenstange (27) mit einem Kopf (28) aus elastomerem Material aufweist, der auf einen an der Grundplatte (29) herausragenden Arm (29a) einwirkt, um den Behälter (5) zu schwenken oder ihn in einer auf die Viskosität der zu entleerenden Flüssigkeit eingestellten Frequenz zu rütteln, und daß des weiteren am Gestell (1) ein feststehender Puffer (31) zum Abfangen der Schwenk- und Rüttelbewegungen des Behälters (5) höhenverstellbar vorgesehen ist.

4. Vorrichtung nach Anspruch 1 und 2 oder 3,
dadurch gekennzeichnet, daß eine in die Ausgußöffnung (9) einfahrbare Lanze (14) in der Reinigungsstation (34) vorgesehen ist, die an ihrem Ende den Düsenkopf (12, 13) mit auf die gesamte Innenwand des Behälters (5) gerichteten Düsen aufweist und daß an der Lanze (14) eine weitere Düsenanordnung (35) mit nach unten weisenden Düsen vorgesehen ist, die nach Einfahren der Lanze (14) über der Ausgußöffnung (9) liegt.

5. Vorrichtung nach Anspruch 1,
dadurch gekennzeichnet, daß an einer Lanze (14) der Reinigungsstation (34) eine Auffangschale (39) für die rücklaufende Reinigungsflüssigkeit angeordnet ist, die mit einer Schlauchleitung (40) mit einem Sammelbehälter (41) verbunden ist.

6. Vorrichtung nach Anspruch 5,
dadurch gekennzeichnet, daß in der Auffangschale (39) ein die Lanze (14) umgebender Düsenring (36) vorgesehen ist, der nach innen gerichtete Düsen aufweist und daß bei einfahrender Lanze (14) in die Ausgußöffnung (9) dieser Düsenring (36) um den Gewindestutzen (38) der Ausgußöffnung (9) zu liegen kommt.

7. Vorrichtung nach Anspruch 1,
dadurch gekennzeichnet, daß nach der Reinigungsstation (34) eine weitere Abtropfstation (44) über eine mit dem Sammelbehälter (41) mit einem Rohr (46) verbundene Sammelwanne (45) vorgesehen ist.

8. Vorrichtung nach Anspruch 1 und 3,
dadurch gekennzeichnet, daß der Rüttler (25) und der Puffer (31) an der weiteren Abtropfstation (44) vorgesehen sind.

9. Vorrichtung nach Anspruch 1 und 5,
dadurch gekennzeichnet, daß an einer Lanze (14) der Trocknungsstation (47) eine Auffangschale (39) vorgesehen ist, die mit einer Schlauchleitung (40) mit der Sammelwanne (45) verbunden ist.

10. Vorrichtung nach Anspruch 1 und 5,
dadurch gekennzeichnet, daß aus dem an der Grundplatte (29) herausragenden Arm (29a) eine Rolle (33) angeordnet ist, die auf einer Bahn um die Unterseite des Gestells (1) und die Auf- und Abstiegsseite des Kettenbandes (4) laufen kann.

11. Vorrichtung nach einem der vorausgehenden Patentansprüchen,
dadurch gekennzeichnet, daß die Behälter (5) auf den Masken (8) mit ihrer Breitseite quer zur Bewegungsrichtung des Kettenbandes angeordnet sind und daß Arbeitszylinder (15) der Lanzen (14) auf der Seite des Gestells (1) angeordnet sind und schräg nach oben in das Gestell (1) nach den Ausgußöffnungen (9) der Behälter (5) weisen und daß in der bzw. den Abtropfstationen (22,47) der Rüttler (25) auf der gleichen Seite wie die Arbeitszylinder (15) und auf der gegenüberliegenden Seite ein Puffer (31) angeordnet sind.

## Claims

1. Apparatus for cleaning containers (5), specifically containers for dangerous liquids, wherein said containers (5) are conveyed, in a fixed-cycle manner, at processing stations (21, 22, 34, 44, 47) disposed in tandem at regular pitches, with the discharge openings being turned down, by means of continuous chain conveyors (4) which pass about horizontal axes (2) at their points of inflection,
**characterized in** that said chain conveyor (4) comprises two chains with links (6) at the side of the edge, between which cross bars (7) are disposed on which masks (8, 8') are detachably fastened which circulate with said chain conveyor and which are adapted to the upper side of the containers (5) to be cleaned; that moreover a plurality of drainer stations (21, 22), a cleaning station (34) for rinsing said containers (5) by spraying a liquid detergent, therebehind a further drainer station (44) for removing residual liquid detergent, and finally a drier station (47) for blowing hot air is provided in the upper course of said chain conveyor (4); that furthermore said containers (5) are adapted for being mounted in said masks (8) in an oblique position, with their discharge openings (9) forming their lowermost points, and in that finally the nozzle heads (12, 13) are designed for introduction into said discharge opening (9).

2. Cleaning apparatus according to Claim 1,
**characterized in** that said masks (8) are provided with a frame (17) adapted to the shape of said containers (5), which is disposed on a mounting plate (29) having a breakthrough (18) for said discharge opening (9) of said container (5) on one side, and in that said mounting plate (29) is supported, on this side, on said chain conveyor (4) directly while it is supported on the other side by a pedestal bearing (16) on said chain conveyor (4) for inclining said container (5), wherein the leading edge of said base plate (29) or said pedestal bearing (16), respectively, is fixed at a crossbar (7) of said chain conveyor (4) while it is fastened by its opposite side(s) by means of elongated holes to a following crossbar (7).

3. Cleaning apparatus according to Claim 1,
**characterized in** that said mounting plate (29) rests movably on said said chain conveyor (4) by a joint (24) along the side intended for said discharge opening (9) of said container (5), and, on the other side, on said pedestal bearing (16), and in that moreover a vibrator (25) is provided on said frame (1), which comprises a piston rod (27) adapted to be displaced by an operating cylinder (26) and presents a head made of an elastomer material, which acts on an arm (29a) projecting beyond said mounting plate (29) so as to pivot or vibrate said container (5) at a frequency adjusted to the viscosity of the liquid to be discharged, and in that furthermore a horizontally adjustable stationary buffer (31) is provided at said frame (1) for absorbing the pivoting and vibrating movements of said container (5).

4. Cleaning apparatus according to Claims 1 and 2 or 3,
**characterized in** that a lance (14) provided at the cleaning station (34), which is adapted to be introduced into said discharge opening and which carries at its end said nozzle head (12, 13) whose nozzles are directed towards the entire inside wall of said container (5), and in that a further nozzle system (35) with downwardly directed nozzles is provided at said lance (14), which arrangement is positioned above said discharge opening (9) after the introduction of said lance (14).

5. Cleaning apparatus according to Claim 1,
**characterized in** that on one lance (14) of said cleaning station (34) a collecting bowl (39) is provided for collecting returning liquid detergent, which bowl is connected to a collector basin (41) by means of a tubing.

6. Cleaning apparatus according to Claim 5,
**characterized in** that a nozzle ring (36) is provided in said collecting bowl (39) so as to enclose said lance (14), which ring has inwardly turned nozzles, and in that as said lance (14) is introduced into the discharge opening (9) said nozzle ring (36) is placed around the threaded connecting piece (38) of said discharge opening (9).

7. Cleaning apparatus according to Claim 1,
**characterized in** that said cleaning station (34) is joined by a further drainer station (44) above a collecting bowl (45) connected to said collector basin (41) by means of a tubing(46).

8. Cleaning apparatus according to Claims 1 and 3,
**characterized in** that said vibrator (25) and said buffer (31) are provided at said further drainer station (44).

9. Cleaning apparatus according to Claims 1 and 5,
**characterized in** that a collecting bowl (39) is provided at a lance (14) of said drainer station (47), which bowl is connected to said collector basin (41) by means of a tubing.

10. Cleaning apparatus according to Claims 1 and 5,
**characterized in** that a roller (33) is disposed on said arm (29a) projecting beyond said mounting plate (29), which adapted for moving along a path around said underside of said frame and the rising and descending sides of said chain conveyor (4).

11. Cleaning apparatus according to any of the preceding Claims,
**characterized in** that said containers (5) are disposed on said masks (8) in such a way that their broad sides extend transversely with respect to the direction of movement of said said chain conveyor, and in that cylinders (15) for operating said lances (14) are mounted on the side of said frame (1) and extend obliquely and upwards in said frame (1) towards said discharge openings (9) of said containers (5), and in that at said drainer station(s) (22, 47) said vibrator (25) is located on the same side as said operating cylinder (15) while a buffer (31) is provided there on the opposite side.

## Revendications

1. Dispositif à nettoyer des conteneurs (5), notamment des conteneurs pour des liquides dangereux, dans lequel lesdits conteneurs (5) sont convoyés, de façon à cycles, aux postes de traitement (21, 22, 34, 44, 47) installés en tandem à distances égales, à des ouvertures d'évacuation tournées en bas, moyennant des convoyeurs à chaînes (4) sans fin qui circulent autour des axes (2) horizontaux à leur points de renvoi,
**caractérisé en** ce que ledit convoyeur à chaînes (4) comprend deux chaînes à maillons (6) du côté du bord, à des traverses (7) disposées y entre, auxquels traverses sont attachées, de façon détachable, des masques (8, 8') qui circulent ensemble avec ledit convoyeur à chaînes et qui sont conformées à la surface supérieure des conteneurs (5) à nettoyer; en ce que de plus une pluralité de postes égouttoirs (21, 22), un poste nettoyeur (34) à curer lesdits conteneurs (5) par pulvérisation d'un liquide de nettoyage, derrière le dernier un poste égouttoir ultérieur (44) à éliminer du liquide de nettoyage résiduel, et en fin un poste séchoir (47) à souffler de de l'air chaud sont prévus dans le tracé supérieur dudit convoyeur à chaînes (4); en ce que de plus lesdits conteneurs (5) sont aptes à être disposés dans lesdites masques (8) en biais, à leurs ouvertures d'évacuations (9) formant leurs points les plus bas, et en ce qu'en fin les têtes d'injecteur (12, 13) sont conçus à être introduits dans ladite ouverture d'évacuation (9).

2. Dispositif à nettoyer selon la revendication 1,
**caractérisé en ce** que lesdites masques (8) sont prévues d'un cadre (17) conformé à la forme desdits conteneurs (5), qui est disposé sur une plaque de montage (29) qui présente un ajour (18) pour ladite ouverture d'évacuation (9) du conteneur (5) d'un côté, et en ce que ladite plaque de montage (29) s'appuie de ce côté sur ledit convoyeur à chaînes (4) directement, et de l'autre côté par un support (16) sur ledit convoyer à chaînes (4) afin d'incliner ledit conteneur (5), dans lequel dispositif le côté en avant de ladite plaque de montage (29) ou respectivement dudit support (16) est fixé à une traverse (7) dudit convoyeur à chaînes (4), et par sa ou ses côté(s) opposé(s) moyennant des trous longitudinaux à une traverse de poursuite (7).

3. Dispositif à nettoyer selon la revendication 1,
**caractérisé en ce** que ladite plaque de montage (29) s'appuie, de façon mobile, audit convoyeur à chaînes (4) par un joint (24) le long du côté qui est destiné à ladite ouverture d'évacuation (9) du conteneur (5), et d'autre côté sur ledit support (16), et en ce que de plus un vibrateur (25) est prévu au bâti (1), qui comprend une tige de piston (27) qui est déplaçable par un cylindre moteur (26) et présente une tête en matériau d'élastomère qui agit sur un bras (29a) en saillie de ladite plaque de montage (29) pour pivoter ledit conteneur (5) ou le vibrer à une fréquence ajustée à la viscosité du liquide à évacuer, et en ce que de plus un amortisseur stationnaire (31), déplaçable en hauteur, est disposé audit bâti (1) à amortir les mouvements de pivotement et de vibration dudit conteneur (5).

4. Dispositif à nettoyer selon les revendications 1 et 2 ou 3,
**caractérisé en ce** qu'une lance (14) est prévu au poste nettoyeur (34), apte à être introduit dans ladite ouverture d'évacuation et comprenant à son extrémité ladite tête d'injecteur (12, 13), à des tuyères dirigées vers toute la paroi intérieure dudit conteneur (5), et en ce qu'à ladite lance (14) est prévu un autre arrangement de tuyères (35), à des tuyères dirigées en bas, lequel arrangement se trouve au dessus de ladite ouverture d'évacuation (9) après l'introduction de ladite lance (14).

5. Dispositif à nettoyer selon la revendication 1,
**caractérisé en ce** qu'une cuvette collectrice (39) à capter du liquide de nettoyage retourné est disposée à une lance (14) dudit poste nettoyeur (34), cette cuvette étant reliée à un récipient collecteur (41) par une conduite en tuyau souple.

6. Dispositif à nettoyer selon la revendication 5,
**caractérisé en ce** qu'un anneau à tuyères (36) est disposé dans ladite cuvette collectrice (39) à entourer ladite lance (14), lequel anneau présente des tuyères dirigées vers l'intérieur, et en ce qu'au cours de l'introduction de ladite lance (14) dans l'ouverture d'évacuation (9) ledit anneau à tuyères (36) est placé autour de la tubulure filetée (38) de ladite ouverture d'évacuation (9).

7. Dispositif à nettoyer selon la revendication 1,
**caractérisé en ce** que ledit poste nettoyeur (34) est suivi par un poste égouttoir ultérieur (44) au dessus d'une cuve collectrice (45) reliée audit récipient collecteur (41) par un tuyau (46).

8. Dispositif à nettoyer selon les revendications 1 et 3,
**caractérisé en ce** que ledit vibrateur (25) et ledit amortisseur (31) sont prévus audit poste égouttoir ultérieur (44).

9. Dispositif à nettoyer selon les revendications 1 et 5,
**caractérisé en ce** qu'une cuvette collectrice (39) est disposée à une lance (14) dudit poste égouttoir (47), cette cuvette étant reliée audit récipient collecteur (41) par une conduite en tuyau souple.

10. Dispositif à nettoyer selon les revendications 1 et 5,
**caractérisé en ce** qu'un rouleau (33) est disposé sur ledit bras (29a) en saillie de ladite plaque de montage (29), qui est apte à se déplacer sur un chemin autour de ladite face inférieure dudit bâti et les côtés de montée et descente dudit convoyeur à chaînes (4).

11. Dispositif à nettoyer selon une quelconque des revendications précédentes,
**caractérisé en ce** que lesdits conteneurs (5) sont disposés sur lesdites masques (8) de façon que leur côtés larges s'étendent transversalement au sens de mouvement dudit convoyeur à chaînes, et en ce que des cylindres moteurs (15) desdites lances (14) sont montés du côté dudit bâti (1) et se dirigent en biais et en haut dans ledit bâti (1) vers lesdites ouvertures d'évacuation (9) desdits conteneurs (5), et en ce qu'au(x) poste(s) égouttoir(s) (22, 47) ledit vibrateur (25) se trouve du même côté que ledit cylindre moteur (15), pendant qu'un amortisseur (31) y est prévu du côté opposé.
